# FASCICULE DE BREVET EUROPEEN

(11) **EP 2 749 715 B1**
(45) Date de publication et mention de la délivrance du brevet: **18.03.2015**
(21) Numéro de dépôt: 13005401.8
(22) Date de dépôt: 18.11.2013
(51) Int. Cl.: E04H 3/16, E04H 4/08

(54) **Procédé de mise en oeuvre du mouvement des éléments de toiture d'un abri télescopique et dispositif permettant de le mettre en oeuvre**
Verfahren zur Umsetzung der Bewegung der Dachelemente eines teleskopisch ausfahrbaren Daches, und Vorrichtung, die die Umsetzung ermöglicht
Method for implementing the movement of the roof elements of a telescopic shelter and device for implementing same

(30) Priorité: 07.12.2012 FR 1261761
(43) Date de publication de la demande: 02.07.2014
(73) Titulaire: Abrisud, 32600 L'Isle Jourdain (FR)
(72) Inventeur: Wystup, Fréderic, FR-32200 Maurens (FR)
(74) Mandataire: Richebourg, Michel François

(56) Documents cités:
- FR-A1- 2 866 379
- FR-A1- 2 916 219
- FR-A1- 2 924 460
- US-A- 6 138 417

## Description

### DOMAINE D'APPLICATION DE L'INVENTION

La présente invention a trait au domaine des abris télescopiques pour bassin d'agrément et notamment aux adaptations permettant de mettre en oeuvre le mouvement des éléments de toiture dans les meilleures conditions.

### DESCRIPTION DE L'ART ANTÉRIEUR

Les abris pour bassin d'agrément tels les piscines, spas, etc... sont des structures qui, disposées au-dessus du bassin, comprennent une armature support des panneaux afin de constituer une toiture permettant d'en contrôler l'accès, la température, etc...

Les abris télescopiques sont des abris composés d'une pluralité d'éléments de toiture mobiles adoptant une configuration gigogne. Plus précisément, les éléments de toiture adoptent une taille décroissante ce qui leur permet de passer par un mouvement de coulissement :
- d'une position déployée où les éléments de toiture recouvrent le bassin, à
- une position repliée où les éléments de toiture s'emboîtent les uns dans les autres et se rangent sous l'élément de toiture le plus grand à l'extrémité du bassin découvrant ainsi le bassin. Des exemples d'abris télescopiques sont décrits dans les documents FR2924460 et FR2916219.

Une telle configuration a pour avantage de proposer une position repliée nécessitant la surface au sol du seul élément de toiture le plus grand. Elle a également pour avantage de permettre le déploiement de l'ensemble des éléments de toiture par la mise en mouvement d'un seul élément (le plus petit) ce qui permet d'envisager une motorisation. Les éléments de toiture sont en effet équipés, au niveau de leurs bords transversaux, de butées mécaniques disposées de façon à ce qu'à partir d'une certaine course (équivalente à la largeur de l'élément de toiture), le mouvement d'un élément provoque le mouvement de l'élément adjacent.

Ainsi classiquement, la sortie de la position repliée par coulissement de l'élément de toiture le plus petit provoque, une fois une course correspondant sensiblement à sa largeur réalisée, la mise en mouvement de l'élément de toiture immédiatement plus grand qui, une fois une course correspondant sensiblement à sa largeur réalisée, provoque la mise en mouvement de l'élément immédiatement plus grand et ainsi de suite. De même, à partir de la position déployée, le coulissement en sens inverse de l'élément de toiture le plus petit provoque sa rentrée sous l'élément de toiture immédiatement plus grand et une fois une course correspondant sensiblement à sa largeur réalisée, provoque la mise en mouvement de ce dernier qui rentre, avec l'élément de toiture le plus petit sous l'élément de toiture immédiatement plus grand et ainsi de suite.

Le document FR2916219 décrit un abri comprenant trois éléments de toiture où l'élément de toiture le plus petit et l'élément de toiture intermédiaire sont équipés de moyens complémentaires de relevage adaptés pour relever au moins en partie l'élément statique lorsqu'ils atteignent ou sont dans la position repliée pour qu'au moins en partie le poids de l'élément statique agisse sur les moyens d'appui de la motorisation et évite le patinage de ces derniers.

La demanderesse a constaté que la mise en oeuvre classique des mouvements des éléments de toiture formant un abri télescopique présentait les inconvénients décrits ci-après.

Les éléments de toiture sont des structures légères montées sur roulettes qui, si elles peuvent être équipées de moyens de guidage internes sont sans moyen de guidage, une fois sortie de l'élément de toiture immédiatement plus grand. Par exemple, l'élément de toiture le plus petit doit donc réaliser la plus grande partie de la course correspondant au déploiement de l'abri sans moyen de guidage autre que celui assuré par ses propres roulettes, ce qui peut conduire à des courses aléatoires de cet élément et donc des suivants. Un tel inconvénient peut s'accentuer notamment du fait que le support sur lequel roulent les éléments de toiture peut présenter des irrégularités. Un tel inconvénient devient prohibitif lorsque le nombre d'éléments de toiture est important et/ou que la mise en mouvement est motorisée. De plus, le pré positionnement des moyens de maintien en position des éléments de toiture, une fois en fin de course, nécessite un positionnement relativement précis.

Bien que l'inconvénient ne s'applique pas à tout l'abri mais à chaque élément de toiture, il en est de même lors du mouvement de repli où le coulissement désaxé d'un élément à l'intérieur de l'autre peut provoquer des coincements, des déformations ou des usures prématurées.

### DESCRIPTION DE L'INVENTION

Partant de cet état de fait, la demanderesse a mené des recherches visant à solutionner les inconvénients constatés, recherches qui ont abouti à un procédé particulièrement original de mise en mouvement d'une structure télescopique telle celle proposée par un abri télescopique pour bassin d'agrément.

Selon l'invention, ce procédé de mise en oeuvre du mouvement d'un abri télescopique comprenant une pluralité d'éléments de toiture recouvrant un bassin d'agrément, de taille décroissante et coulissant les uns dans les autres, est remarquable en ce il consiste à lier cinématiquement entre eux les éléments de toiture mobiles lors de leur course de déploiement de façon à ce que la mise en mouvement de l'élément de toiture le plus petit déclenche la mise en mouvement synchronisée de l'ensemble des éléments mobiles jusqu'à ce que l'élément mobile le plus grand de l'ensemble mis en mouvement, arrive en fin de course, devient un élément fixe et se désolidarise des éléments de toiture plus petits qu'il recouvre, et ainsi de suite.

Cette caractéristique est particulièrement avantageuse en ce qu'elle propose une cinématique où les éléments de toiture peuvent disposer de beaucoup plus de moyens de guidage lors de leur course de déploiement. Ainsi, par exemple, alors que dans l'art antérieur, à partir de la position repliée, l'élément de toiture le plus petit réalisait une course correspondant à sa largeur avant d'entraîner en translation l'élément de toiture immédiatement plus grand et ainsi de suite, le procédé de l'invention propose que l'ensemble des éléments de toiture se déplacent jusqu'à leur fin de course correspondant à leur position finale en position déployée. Ainsi, selon l'invention, à partir de la position repliée, l'élément de toiture le plus petit va immédiatement entraîner en translation l'ensemble des éléments de toiture mobiles (à l'exception du plus grand qui reste fixe). L'élément de toiture le plus petit va donc bénéficier de la rigidité ainsi que du guidage apportés par la création d'un ensemble mobile plus important et par la multiplication du nombre de roulettes participant au mouvement. Il en est de même de chaque élément de toiture jusqu'à sa fin de course. Aucun élément de toiture quel qu'il soit n'a alors de course à réaliser seul sauf l'élément le plus petit qui réalise une course seul entre sa fin de course et celle de l'élément de toiture immédiatement plus grand. Les problèmes de rigidité et d'aléas dans les courses en sont ainsi résolus.

L'invention concerne également l'abri permettant de mettre en oeuvre un tel procédé. Cet abri télescopique est remarquable en ce que chaque élément de toiture comporte, sur ses rebords transversaux, un loquet mobile par rapport au rebord auquel il est lié et qui passe dans le mouvement de déploiement
d'une position fixe où elle vient coopérer à des fins de retenue avec un crochet fixe associé au rebord de l'élément de toiture immédiatement plus petit rendant les éléments de toiture solidaires, à
une position mobile où elle autorise la libération du crochet afin de rendre l'élément immédiatement plus petit libre de se mouvoir en translation.

Cette solution de loquet mobile permet de mettre en oeuvre le procédé de l'invention par des moyens mécaniques sans nécessiter de motorisation. Seule la mise en mouvement en translation du plus petit élément de toiture est nécessaire.

Selon une autre caractéristique, la position mobile est déclenchée lorsque le rebord transversal arrière d'un module de toiture vient au niveau du rebord transversal avant de l'élément immédiatement plus grand. Les notions d'arrière et d'avant sont définies à partir du sens du mouvement de déploiement. Plus précisément, la position mobile est déclenchée par action d'une saillie située au niveau du rebord transversal avant d'un élément de toiture sur une came associée au rebord transversal arrière de l'élément de toiture immédiatement plus petit, le mouvement de la came libérant le loquet. C'est donc lorsque chaque élément de toiture finit sa course de sortie de l'élément de toiture qui le recouvre, qu'il libère l'élément de toiture qu'il recouvre. Chaque élément de toiture est donc systématiquement guidé par l'élément immédiatement le plus grand garantissant un bon guidage, et un rattrapage des erreurs de positionnement à chaque fin de course d'un élément. En effet, lesdits éléments de toiture comportent une paire de moyens de roulement disposés pour venir en contact avec l'élément de toiture immédiatement plus petit qu'il vient recouvrir et montés sur ressort pour maintenir ce contact.

Cette mise à zéro des erreurs de trajectoire pour chaque élément est améliorée lorsque l'abri est équipé d'un dispositif de fixation automatique des éléments de toiture en fin de course qui garantit un bon positionnement des éléments une fois fixés.

Ledit loquet est monté pivotant par rapport au rebord transversal de l'élément de toiture auquel il est associé et comporte un ressort de retour en position afin de constituer une butée mécanique lors du mouvement de repli.

Ainsi, selon une autre caractéristique, ledit crochet est monté mobile de sorte que, lors du mouvement de repli, il pivote lorsqu'il vient en contact avec le loquet en position fixe et autorise ce dernier à venir en contact avec le rebord transversal de l'élément de toiture immédiatement plus petit, rendant les éléments de toiture au fur et à mesure solidaires dans leur mouvement de repli.

Selon une autre caractéristique, les moyens de roulement disposés pour venir en contact avec l'élément de toiture immédiatement plus petit à des fins de guidage sont montés sur ressort pour maintenir ledit contact. La présence de ces moyens de guidage montés sur ressort assure un guidage et une correction dans la trajectoire des éléments de toiture en cas de mauvaise course.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un abri conforme à l'invention.

### BRÈVE DESCRIPTION DES DESSINS

La figure 1 est un dessin schématique d'une vue en perspective d'un mode de réalisation d'un abri conforme à l'invention en position repliée;
La figure 2 est un dessin schématique d'une vue en perspective de l'abri de la figure 1 en position déployée ;
Les figures 3a à 3e sont des vues de dessus illustrant le déploiement de l'abri;
La figure 4 est un dessin schématique du détail B (cf. figure 3d) en vue de dessus en coupe partielle d'un rebord de l'abri illustrant la liaison entre trois éléments de toiture.

### DESCRIPTION DES MODES DE RÉALISATION PRÉFÉRÉS

La chronologie des dessins des figures 1, 3a à 3e et 2, illustre le mouvement de déploiement (selon la flèche F1) des éléments de toitures M1 à M5 d'un abri pour bassin d'agrément A pour passer de la position repliée illustrée par les dessins des figures 1 et 3a à la position déployée illustrée par les dessins des figures 2 et 3e. Le mouvement de retour est illustré par la flèche F2.

Comme illustré, ce passage d'une position repliée à une position déployée est réalisé de façon particulièrement originale.

En effet, le procédé de l'invention propose une mise en oeuvre nouvelle du mouvement d'un abri télescopique comprenant une pluralité d'éléments de toiture M1 à M5 recouvrant un bassin d'agrément non illustré. Ces éléments de toiture adopte une configuration gigogne et sont de taille décroissante de M1 à M5 et coulissent les uns dans les autres.
Comme cela apparaît en regard de la chronologie proposée des figures, le procédé consiste à lier cinématiquement entre eux les éléments de toiture mobiles lors de leur course de déploiement de façon à ce que la mise en mouvement de l'élément de toiture le plus petit déclenche la mise en mouvement synchronisée de l'ensemble des éléments mobiles jusqu'à ce que l'élément mobile le plus grand de l'ensemble mis en mouvement, arrive en fin de course, devient un élément fixe et se désolidarise des éléments de toiture plus petits qu'il recouvre, et ainsi de suite.

Ce procédé se traduit par les positions décrites ci-après.

Comme illustré par le passage de la position illustrée par la figure 3a à celle illustrée par la figure 3b, ce n'est pas le seul élément le plus petit M5 qui se déplace selon la flèche F1 mais l'ensemble des éléments de toiture M2 à M5, ensemble guidé par des éléments de roulement solidaires de M1 et assurant le guidage de l'élément de toiture M2 qu'il recouvre. L'ensemble des éléments de roulement de contact avec le sol ou avec le bord du bassin de l'ensemble des éléments de toiture restent en contact avec le sol durant tous les coulissements.
Une fois M2 arrivé en fin de course, les éléments M3 à M5 qu'il recouvre deviennent un ensemble cinématiquement indépendant leur permettant de passer par translation à la position illustrée par le dessin de la figure 3c.
De même, une fois l'élément M3 arrivé en fin de course, les éléments M4 et M5 qu'il recouvre deviennent un ensemble cinématiquement indépendant leur permettant de passer par translation à la position illustrée par le dessin de la figure 3d.
Enfin, une fois l'élément M4 arrivé en fin de course, l'élément M5 qu'il recouvre devient cinématiquement indépendant lui permettant de passer par translation à la position illustrée par le dessin de la figure 3e.

Ainsi, conformément à l'invention, chaque élément de toiture est guidé par l'élément de toiture plus grand qui le recouvre et est accompagné par les éléments de toiture qu'il recouvre.

La mise en oeuvre de ce procédé est illustrée par un dispositif dont un mode de réalisation est illustré par le dessin de la figure 4. Ce dispositif est présent de chaque côté de chaque élément de toiture à l'exception des éléments d'extrémités qui ne requièrent l'ensemble des fonctionnalités proposées. Néanmoins, la position illustrée correspond à celle prise par les éléments de toiture M3, M4 et M5 au niveau de la zone référencée B située sur le dessin de la figure 3d.

Comme illustré sur cette dernière, chaque élément de toiture intermédiaire tel l'élément M4 comporte sur ses rebords transversaux, un loquet 100 mobile en rotation par rapport au rebord auquel il est lié et qui, dans le mouvement de déploiement selon la flèche F1, passe :
- d'une position fixe comme illustrée où il vient coopérer à des fins de retenue avec un crochet fixe 200 associé au rebord de l'élément de toiture M5 immédiatement plus petit rendant les éléments de toiture solidaires,
- à une position mobile où il autorise par pivotement selon la flèche F3, la libération du crochet 200 afin de rendre l'élément immédiatement plus petit M5 libre de se mouvoir en translation.

Ce loquet 100 est rendu mobile lorsque, comme illustré sur le dessin de la figure 4, le rebord transversal arrière du module de toiture M4 vient au niveau du rebord transversal avant de l'élément immédiatement plus grand M3. Conformément à l'invention, la position mobile est déclenchée par action d'une saillie 300 située au niveau du rebord transversal avant de l'élément de toiture M3 sur une came 110 associée au rebord transversal arrière de l'élément de toiture immédiatement plus petit M4, le mouvement de la came 110 libérant le loquet 100. Selon le mode de réalisation illustré, les saillies 300 sont mises en oeuvre par des moyens de roulement qui, contribuant également au guidage du mouvement en translation, viennent en contact avec la came 110 lorsque l'élément de toiture qu'ils guident arrive en fin de course.

Ledit loquet 100 comporte un ressort de rappel. Ainsi, une fois que l'élément de toiture M5 jusqu'ici retenu est libéré, le loquet 100 revient en position et peut de nouveau coopérer avec le crochet lors du mouvement de repli selon la flèche F2. Ledit crochet 200 est monté mobile de sorte que lors du mouvement de repli, il pivote selon la flèche F4 lorsqu'il vient en contact avec le loquet 100 en position fixe et autorise ce dernier à venir en contact avec le rebord transversal de l'élément de toiture immédiatement plus petit M5, rendant les éléments de toiture solidaires au fur et à mesure de leur mouvement de repli.

Selon une caractéristique particulièrement intéressante pour la mise en oeuvre d'un bon guidage des éléments entre eux, les moyens de roulement disposés pour venir en contact avec l'élément de toiture immédiatement plus petit qu'il vient recouvrir tels ceux référencés 300, sont montés sur ressort pour maintenir ce contact.

On comprend que le procédé et l'abri, qui viennent d'être ci-dessus décrits et représentés, l'ont été en vue d'une divulgation plutôt que d'une limitation. Bien entendu, divers aménagements, modifications et améliorations pourront être apportés à l'exemple ci-dessus, sans pour autant sortir du cadre de l' invention tel que défini par les revendications ci-jointes.

## Revendications

1. Procédé de mise en oeuvre du mouvement d'un abri télescopique (A) comprenant une pluralité d'éléments de toiture (M1, M2, M3, M4, M5) recouvrant un bassin d'agrément, de taille décroissante et coulissant les uns dans les autres, **CARACTÉRISÉ EN CE QU'**il consiste à lier cinématiquement entre eux les éléments de toiture mobiles (M2, M3, M4, M5) lors de leur course de déploiement (F1) de façon à ce que la mise en mouvement de l'élément de toiture le plus petit (M5) déclenche la mise en mouvement synchronisée de l'ensemble des éléments mobiles (M2, M3, M4, M5) jusqu'à ce que l'élément mobile le plus grand (M2) de l'ensemble mis en mouvement, arrive en fin de course, devient un élément fixe et se désolidarise des éléments de toiture plus petits (M3, M4, M5) qu'il recouvre, et ainsi de suite.

2. Abri (A) permettant de mettre en oeuvre le procédé selon la revendication 1, **CARACTÉRISÉ PAR LE FAIT QUE** chaque élément de toiture comporte sur ses rebords transversaux un loquet mobile (100) par rapport au rebord auquel il est lié et qui passe dans le mouvement de déploiement
d'une position fixe où il vient coopérer à des fins de retenue avec un crochet fixe (200) associé au rebord de l'élément de toiture immédiatement plus petit rendant les éléments de toiture solidaires, à
une position mobile où il autorise la libération du crochet (200) afin de rendre l'élément immédiatement plus petit libre de se mouvoir en translation (F1).

3. Abri (A) selon la revendication 2, **CARACTÉRISÉ PAR LE FAIT QUE** la position mobile est déclenchée lorsque le rebord transversal arrière d'un module de toiture vient au niveau du rebord transversal avant de l'élément immédiatement plus grand.

4. Abri (A) selon la revendication 3, **CARACTÉRISÉ PAR LE FAIT QUE** la position mobile est déclenchée par action d'une saillie (300) située au niveau du rebord transversal avant d'un élément de toiture sur une came (110) associée au rebord transversal arrière de l'élément de toiture immédiatement plus petit, le mouvement de la came (110) libérant le loquet (100).

5. Abri (A) selon la revendication 2, **CARACTÉRISÉ PAR LE FAIT QUE** ledit loquet (100) est monté pivotant par rapport au rebord transversal de l'élément de toiture auquel il est associé et comporte un ressort de retour en position.

6. Abri (A) selon la revendication 2, **CARACTÉRISÉ PAR LE FAIT QUE** ledit crochet (200) est monté mobile de sorte que lors du mouvement de repli (F2), il pivote lorsqu'il vient en contact avec le loquet (100) en position fixe et autorise ce dernier à venir en contact avec le rebord transversal de l'élément de toiture immédiatement plus petit rendant les éléments de toiture au fur et à mesure solidaires dans leur mouvement de repli.

7. Abri (A) selon la revendication 2, **CARACTÉRISÉ PAR LE FAIT QUE** lesdits éléments de toiture comportent une paire de moyens de roulement disposés pour venir en contact avec l'élément de toiture immédiatement plus petit qu'il vient recouvrir et montés sur ressort pour maintenir ce contact.

## Patentansprüche

1. Verfahren zur Durchführung der Bewegung einer teleskopischen Abdeckung (A), umfassend eine Vielzahl von Dachelementen (M1, M2, M3, M4, M5), die ein Freizeitbecken abdecken, mit abnehmender Größe und ineinander gleitend, **dadurch gekennzeichnet, dass** es darin besteht, die beweglichen Dachelemente (M2, M3, M4, M5) auf dem Weg ihres Auseinanderziehens (F1) kinematisch untereinander zu verbinden, so dass die Bewegung des kleinsten Dachelements (M5) die synchronisierte Bewegung der Einheit der beweglichen Elemente (M2, M3, M4, M5) auslöst, bis das größte bewegliche Element (M2) der bewegten Einheit am Ende des Wegs ankommt, ein festes Element wird und sich von den kleinsten Dachelementen (M3, M4, M5) löst, die es abdeckt, und so weiter.

2. Abdeckung (A), die ermöglicht, das Verfahren nach Anspruch 1 durchzuführen, **dadurch gekennzeichnet, dass** jedes Dachelement auf seinen Querrändern eine bewegliche Verriegelung (100) mit Bezug auf den Rand umfasst, mit der es verbunden ist, und die in der Bewegung des Auseinanderziehens von einer festen Position, in der sie zum Zweck des Rückhalts mit einem festen Haken (200) zusammenarbeitet, der mit dem Rand des Dachelements, das unmittelbar kleiner ist, assoziiert ist, wodurch die Dachelemente fest miteinander verbunden werden, in eine bewegliche Position übergeht, in der sie die Freisetzung des Hakens (200) ermöglicht, um das unmittelbar kleinere Element frei für eine Translationsbewegung (F1) zu machen.

3. Abdeckung (A) nach Anspruch 2, **dadurch gekennzeichnet, dass** die bewegliche Position ausgelöst wird, wenn der hintere Querrand eines Dachmoduls auf die Ebene des vorderen Querrands des unmittelbar größeren Elements kommt.

4. Abdeckung (A) nach Anspruch 3, **dadurch gekennzeichnet, dass** die bewegliche Position durch die Betätigung eines Vorsprungs (300) ausgelöst wird, der sich auf der Ebene des Querrands vor einem Dachelement auf einem Nocken (110) befindet, der mit dem hinteren Querrand des unmittelbar kleineren Dachelements assoziiert ist, wobei die Bewegung des Nockens (110) die Verriegelung (100) freisetzt.

5. Abdeckung (A) nach Anspruch 2, **dadurch gekennzeichnet, dass** die Verriegelung (100) schwenkbar mit Bezug auf den Querrand des Dachelements, mit dem sie assoziiert ist, montiert ist und eine Positions-Rückstellfeder umfasst.

6. Abdeckung (A) nach Anspruch 2, **dadurch gekennzeichnet, dass** der Haken (200) beweglich montiert ist, so dass er bei der Klappbewegung (F2) schwenkt, wenn er mit der Verriegelung (100) in fester Position in Kontakt kommt und Letzterer ermöglicht, mit dem Querrand des unmittelbar kleineren Dachelements in Kontakt zu kommen, wobei die Dachelemente in ihrer Klappbewegung nach und nach fest miteinander verbunden werden.

7. Abdeckung (A) nach Anspruch 2, **dadurch gekennzeichnet, dass** die Dachelemente ein Paar Rollelemente umfassen, die angeordnet sind, um mit dem unmittelbar kleineren Dachelement in Kontakt zu kommen, das abgedeckt wird, und montiert auf eine Feder, um diesen Kontakt aufrechtzuerhalten.

## Claims

1. Method for implementing the movement of a telescopic shelter (A) comprising a plurality of roofing units (M1, M2, M3, M4, M5) covering a swimming pool, of decreasing size and sliding into one another, **characterised in that** it consists in kinematically linking mobile roofing units (M2, M3, M4, M5) together at the time of the deployment stroke (F1) in such a way that the putting into motion of the smallest roofing unit (M5) triggers the synchronised putting into motion of all of the mobile unit (M2, M3, M4, M5) until the largest roofing unit (M2) of the set put into motion, arrives at the end of the stroke, becomes a fixed unit and is disconnected from the smaller roofing units (M3, M4, M5) that it covers, and so forth.

2. Shelter (A) making it possible to implement the method according to claim 1, **characterised by** the fact that each roofing unit comprises on its transverse edges a latch (100) mobile with respect to the edge to which it is connected and which passes in the movement of deployment from a fixed position where it cooperates for the purposes of retaining with a fixed hook (200) associated with the edge of the immediately smaller roofing unit rendering the roofing units integral, to a mobile position where it authorises the releasing of the hook (200) in order to render the immediately smaller unit free to move in translation (F1).

3. Shelter (A) according to claim 2, **characterised by** the fact that the mobile position is triggered when the rear transverse edge of a roofing module comes on the front transverse edge of the immediately larger unit.

4. Shelter (A) according to claim 3, **characterised by** the fact that the mobile position is triggered by action of a protrusion (300) located on the front transverse edge of a roofing unit on a cam (110) associated with the rear transverse edge of the immediately smaller roofing unit, with the movement of the cam (110) releasing the latch (100).

5. Shelter (A) according to claim 2, **characterised by** the fact that said latch (100) is mounted pivotingly with respect to the transverse edge of the roofing unit to which it is associated and comprises a spring for returning in position.

6. Shelter (A) according to claim 2, **characterised by** the fact that said hook (200) is mounted mobile in such a way that during the folding movement (F2), it pivots when it comes into contact with the latch (100) in fixed position and authorises the latter to come into contact with the transverse edge of the immediately smaller the roofing unit making the roofing units progressively integral in their folding movement.

7. Shelter (A) according to claim 2 **characterised by** the fact that said roofing units comprise a pair of means for rolling arranged to come into contact with the immediately smaller roofing unit that it covers and spring-mounted in order to maintain this contact.
